# EUROPÄISCHE PATENTSCHRIFT

(11) **EP 2 947 667 B1**
(45) Veröffentlichungstag und Bekanntmachung des Hinweises auf die Patenterteilung: **04.09.2019**
(21) Anmeldenummer: 15001187.2
(22) Anmeldetag: 22.04.2015
(51) Int. Cl.: H01F 17/04, H01F 27/28

(54) **ENTSTÖRDROSSEL UND VERFAHREN ZUR HERSTELLUNG EINER ENTSTÖRDROSSEL**
INTERFERENCE SUPPRESSION CHOKE AND METHOD FOR THE PREPARATION OF AN INTERFERENCE SUPPRESSION CHOKE
BOBINE D'ARRÊT ET PROCÉDÉ DE PRODUCTION D'UNE BOBINE D'ARRÊT

(30) Priorität: 16.05.2014 DE 102014007246
(43) Veröffentlichungstag der Anmeldung: 25.11.2015
(73) Patentinhaber: Erwin Büchele GmbH & Co. KG, 73730 Esslingen (DE)
(72) Erfinder: Büchele, Erwin, 73776 Altbach (DE)
(74) Vertreter: Patentanwälte Magenbauer & Kollegen Partnerschaft mbB

(56) Entgegenhaltungen:
- EP-A1- 1 916 676
- DE-A1- 3 146 168
- DE-A1- 19 917 580
- DE-A1-102004 048 030
- DE-A1-102005 022 927
- DE-U1- 29 824 118
- JP-A- H07 220 930
- JP-A- 2007 088 363
- US-A1- 2005 122 195
- US-A1- 2009 195 341
- US-B2- 7 609 131

## Beschreibung

Die Erfindung betrifft eine Entstördrossel für eine Oberflächenmontage auf einer Leiterplatte, wobei die Entstördrossel Haltemittel mit einem Halteabschnitt zur Festlegung eines Anschlussdrahts umfasst. Ferner betrifft die Erfindung ein Verfahren zur Herstellung einer Entstördrossel. Aus der DE 298 04 135 U1 ist eine Stabkerndrossel mit einem zylindrischen Kern bekannt, wobei auf den Kern eine Wicklung aufgebracht ist, die eine im Wesentlichen zylindrische Oberfläche besitzt und wobei im Bereich der Wicklung auf die Drossel eine elastische Klammer aus einem gegenüber magnetischen Feldern neutralen Kunststoff mit hoher thermischer Stabilität aufgesetzt ist, die einen im Wesentlichen U-förmigen Querschnitt besitzt und auf der Drossel festgeklemmt ist, wobei mindestens der Mittelschenkel des U an seiner Außenseite eine ebene Angriffsfläche für die Vakuumpipette eines Bestückungsautomaten aufweist.

Die EP 1 916 676 A1 offenbart eine Filtereinrichtung, bei der die Anschlussdrähte der Spule mit separat ausgebildeten Leitungen verbunden sind, die für die elektrische Kontaktierung der Filtereinrichtung benutzt werden. Hierzu sind die Anschlussdrähte der Spule jeweils an Anschlussdrähten von Kondensatoren abgestützt, die ihrerseits mit den jeweiligen Leitungen verbunden sind.

Aus der DE 31 46 168 A1 ist ein induktives Bauelement bekannt, bei dem eine Drahtspule in einem aus zwei jeweils U-förmigen Gehäusehälften ausgebildeten Spulengehäuse aufgenommen. Die Lage der Spulenenden wird durch Drahtausführungsnuten in den Gehäusehälften festgelegt.

Die DE 10 2004 048 030 A1 offenbart eine elektrische Drosselspule, bei der die Anschlussdrähte für eine Leiterplatten-Steckmontage konfiguriert sind und bei dem der Spulenkörper von einer Isolierschicht und einem Halteelement umgeben ist. Aus der US 2009/0195341 A1 ist es bekannt, die Anschlussdrähte einer Spule in Steckfahnen festzulegen, wobei die Anschlussdrähte parallel zur Wicklungsachse der Spule abragen. Bei der Druckschrift JP 07 220930 wird eine Spule offenbart, die jeweils mit stirnseitigen Oberflächen an einem Gehäuse anliegt, wobei Anschlussdrähte der Spule in einer gemeinsamen Anschlussebene angeordnet sind.

Die US 2005/0122195 A1 offenbart eine Spule, die auf einen Spulenkörper aufgebracht ist und bei der die Anschlussdrähte in elektrisch leitenden Anschlusselementen festgelegt sind. Aus der DE 199 17 580 A1 ist eine Spule für SMD-Montagetechnik bekannt, bei der an einer Oberseite der Spule sowie an einer Unterseite der Spule jeweils Massepunkte, insbesondere aus einem aushärtbaren Kunststoff, vorgesehen sind, mit denen eine Festlegung der Spule auf der Leiterplatte und ein Ansaugen der Spule mit Hilfe einer Vakuum-Saugvorrichtung gewährleistet werden kann.

Die DE 10 2005 022 927 A1 offenbart eine Spule, die auf einem Spulenkern angeordnet ist und die bereichsweise mit einem im Kunststoff-Spritzgussverfahren angebrachten Halteelement versehen ist, das zur Festlegung der Spule am Spulenkern und gegebenenfalls zum Ansaugen mittels einer Saugeinrichtung dient.

Aus der DE 298 24 118 U1 ist ein induktives Bauelement für SMD-Montage bekannt, bei dem ein feiner Spulendraht einfach oder mehrfach um Vorsprünge eines Spulenkörpers gewickelt wird, um dadurch eine Anschlussfläche für eine Leiterplatte zu bilden.

US 7 605 131 B2 offenbart einen Filter zur SMD-Montage mit zwei in einem Gehäuse angeordneten Spulen. Das Gehäuse bildet zwei U-förmige Tröge zur Aufnahme der Spulen und Öffnungen zur Aufnahme der Spulenenden.

JP 2007 088363 A offenbart eine Luftspule zur SMD-Montage auf einer Leiterplatte. Die Anschlussdrähte nehmen einen spitzem Winkel mit der Leiterplatte ein.

Die Aufgabe der Erfindung besteht darin, eine Entstördrossel und ein Verfahren zur Herstellung einer Entstördrossel bereitzustellen, die eine verbesserte Verarbeitbarkeit der Entstördrossel in einem automatischen Verarbeitungsprozess (Pick-and-Place-Verarbeitung) gewährleisten.

Diese Aufgabe wird gemäß einem ersten Erfindungsaspekt für eine Entstördrossel der eingangs genannten Art mit den Merkmalen des Anspruchs 1 gelöst..

Durch die U-förmige Ausgestaltung des Halteabschnitts kann eine zuverlässige Festlegung des Haltemittels am Drahtspulenkörper erreicht werden. Bevorzugt ist eine Ausnehmung im Inneren des zumindest im Wesentlichen U-förmig ausgebildeten Halteabschnitts an die vorzugsweise zylindrisch ausgeführte Außengeometrie des Drahtspulenkörpers angepasst und kann den Drahtspulenkörper wenigstens bereichsweise formschlüssig umfassen. Dementsprechend ist durch den U-förmigen Halteabschnitt die formschlüssige Aufnahme des Drahtspulenkörpers gewährleistet.

Durch die Festlegung des Anschlussdrahts am Halteabschnitt des Haltemittels, das seinerseits mit der Drahtspule gekoppelt ist, wird eine vorteilhafte und robuste Ausrichtung des Anschlussdrahts gegenüber dem Haltemittel und dem Drahtspulenkörper erreicht. Hierdurch wird bei einer Verarbeitung der Entstördrossel in einem automatischen Bestückungsprozess (Pick-and-Place-Verfahren) gewährleistet, dass der Anschlussdraht bezogen auf das Haltemittel, an dem ein Greifer, insbesondere ein Sauggreifer, des Bestückungsautomaten angreift, in einer vorgebbaren Ausrichtung befindlich ist. Dementsprechend kann die erfindungsgemäße Entstördrossel in vorteilhafter Weise auf einer Leiterplatte, die auch als gedruckte Schaltung oder Platine bezeichnet wird, platziert werden.

Erfindungsgemäß ist die Entstördrossel als sogenanntes SMD-Bauteil (Surface-Mounted Device) ausgebildet, bei dem eine Festlegung und elektrische Kontaktierung, insbesondere ausschließlich, auf der Leiterplattenoberfläche vorgesehen ist. Beispielsweise kann eine Anbringung der Entstördrossel an Kontaktflächen der Leiterplatte mit einer vor der Montage der Entstördrossel aufgetragenen Lötpaste erfolgen, die nach der Montage der Entstördrossel, insbesondere in einem Reflow-Lötverfahren, so weit erhitzt wird, dass sich eine gestaltfeste und elektrisch leitende Verbindung zwischen den Kontaktflächen und den Anschlussdrähten ausbildet. Hierzu ist es erforderlich, dass die Anschlussdrähte jeweils zumindest nahezu plan auf einem ebenen, elektrisch leitenden Abschnitt der Leiterplatte aufliegen, so dass bei dem nachfolgenden Lötverfahren die gewünschte Lötverbindung mit der Kontaktfläche entsteht. Die flächige Auflage des Anschlussdrahts auf der Anschlussfläche der Leiterplatte wird erfindungsgemäß mit Hilfe des Halteabschnitts gewährleistet, der für eine vorgebbare Positionierung des jeweiligen Anschlussdrahts ausgebildet ist.

Vorteilhafte Weiterbildungen der Erfindung sind Gegenstand der Unteransprüche.

Zweckmäßig ist es, wenn das Haltemittel an einander entgegengesetzten Endbereichen jeweils einen Halteabschnitt aufweist, wobei jeder der Halteabschnitte zur Festlegung des jeweiligen Anschlussdrahts ausgebildet ist. Hierdurch wird gewährleistet, dass beide Anschlussdrähte der Drahtspule, die elektrisch mit den Kontaktflächen der Leiterplatte verbunden werden müssen, in einer vorgebbaren Ausrichtung bezüglich des Haltemittels und des Drahtspulenkörpers an den jeweiligen Halteabschnitten aufgenommen sind. Vorzugsweise sind die beiden Anschlussdrähte in einer gemeinsamen Ebene angeordnet, die ihrerseits parallel zur Wicklungsachse ausgerichtet ist.

Bei einer vorteilhaften Weiterbildung der Erfindung ist vorgesehen, dass das Haltemittel an einer Außenoberfläche eine, vorzugsweise eben ausgebildete, Greiffläche aufweist, die zur zeitweiligen Ankopplung eines Greifmittels ausgebildet ist. Typischerweise handelt es sich bei dem Greifmittel um einen Sauggreifer, der für eine ordnungsgemäße Funktion ein Vorhandensein einer ebenen Greiffläche voraussetzt. Alternativ kann das Greifmittel auch als Fingergreifer ausgebildet sein, wenn beispielsweise mehrere schwere Komponenten auf der Leiterplatte montiert werden können, zu denen auch die Entstördrossel gezählt werden kann. In diesem Fall ist es nicht notwendig, dass die Greiffläche eben ausgebildet ist, vielmehr kann eine geeignete Anpassung der Geometrie der Greiffläche an die Erfordernisse des Fingergreifers vorgenommen werden.

In weiterer Ausgestaltung der Erfindung ist vorgesehen, dass das Haltemittel einen plattenförmigen Grundkörper umfasst, dessen längste Kante längs der Wicklungsachse erstreckt ist und dass die Halteabschnitte quer zur längsten Kante des Grundkörpers abragen. Durch die plattenförmige, insbesondere quaderförmige Ausgestaltung des Grundkörpers wird erreicht, dass die Drahtspule vom Haltemittel abseits der Halteabschnitte nur tangiert wird, so dass eine Wärmeabgabe von der Entstördrossel in eine Umgebung möglichst wenig beeinträchtigt wird. Bei einer vorteilhaften Weiterbildung des Haltemittels kann vorgesehen sein, dass jeweils zwischen den Halteabschnitten entlang der längsten Kanten jeweils rechtwinkelig vom plattenförmigen Grundkörper abragende Verstärkungsstege vorgesehen sind, die jedoch eine bezogen auf den Windungsdurchmesser der Drahtspule geringe Höhe aufweisen und somit einen Wärmeabstrahlung der Entstördrossel nicht beeinträchtigen, dennoch für eine Stabilisierung des plattenförmigen Grundkörpers sorgen.

Bevorzugt weist der Halteabschnitt eine Ausnehmung für eine formschlüssige Aufnahme des Anschlussdrahts auf. Hierdurch wird eine zuverlässige Festlegung des Anschlussdrahts am Halteabschnitt gewährleistet. Ein Einsatz von weiteren Materialien, insbesondere eines Klebstoffs, ist nicht erforderlich. Vorzugsweise ist die Ausnehmung im Halteabschnitt derart an einen Querschnitt des Anschlussdrahts angepasst, dass sie sich in Richtung einer Stirnseite des Halteabschnitts wieder verjüngt, so dass der Anschlussdraht nach Überwinden der Verjüngung formschlüssig im Halteabschnitt aufgenommen wird. Ein Querschnitt der Ausnehmung kann vorzugsweise entsprechend dem Querschnitt des Anschlussdrahts ausgebildet sein, dies ist jedoch keine notwendige Bedingung für die gewünschte formschlüssige Aufnahme des Anschlussdrahts im Halteabschnitt.

Bei einer vorteilhaften Weiterbildung der Erfindung ist ein Spulenkern in einem vom Drahtspulenkörper begrenzten Spulenraum aufgenommen und das Haltemittel bildet einen Anschlag für eine axiale Festlegung des Spulenkerns längs der Wicklungsachse. Der Spulenkern dient zur Verbesserung des magnetischen Wirkungsgrads der Entstördrossel und ist üblicherweise aus einem Ferritmaterial hergestellt. Vorzugsweise entspricht die Länge des Spulenkerns längs der Wicklungsachse zumindest nahezu vollständig der Länge der Drahtspule längs der Wicklungsachse. Um ein Herausfallen des Spulenkerns aus dem Drahtspulenkörper zu vermeiden, ist erfindungsgemäß am Haltemittel ein Anschlag für eine axiale Festlegung des Spulenkerns vorgesehen. Bevorzugt können zwei gegenüberliegend angeordnete U-Schenkel des U-förmig ausgebildeten Haltemittels mit einem Wandabschnitt verbunden sein, der den benötigten Anschlag für den Ferritkern bildet.

In weiterer Ausgestaltung der Erfindung ist vorgesehen, dass die Anschlussdrähte in einer gemeinsamen, parallel zur Wicklungsachse ausgerichteten Anschlussebene angeordnet sind und dass Ausnehmungen in den Halteabschnitten an Stirnflächen der Halteabschnitte ausgebildet sind, die entgegengesetzt zur Greiffläche ausgerichtet sind. Somit ist die Entstördrossel für eine Oberflächenmontage (SMD - Surface-Mounted Device) auf einer Leiterplatte konfiguriert, wobei die Anschlussdrähte durch die formschlüssige Festlegung in den Halteabschnitten in einer gemeinsamen Anschlussebene liegen, die übereinstimmend mit der typischerweise ebenen Oberfläche der Leiterplatte ist, auf die die Entstördrossel aufgesetzt werden soll. Für eine vorteilhafte Montage des Drahtspulenkörpers in das Haltemittel sind die Ausnehmungen in den Halteabschnitten stirnseitig an den Halteabschnitten vorgesehen, so dass die Spule in einer Montagerichtung quer zu ihrer Wicklungsachse in das Haltemittel montiert werden kann.

Bevorzugt ist vorgesehen, dass wenigstens ein Haltemittel eine über die Anschlussebene hinausragende Anschlusszunge aufweist, die für einen Eingriff oder eine formschlüssige Festlegung des Haltemittels in einer Leiterplattenbohrung ausgebildet ist. Mit Hilfe der Anschlusszunge kann wahlweise eine korrekte Positionierung der Entstördrossel gegenüber den Kontaktflächen auf der Leiterplatte und/oder eine formschlüssige Festlegung des Haltemittels an der Leiterplatte gewährleistet werden. Für die formschlüssige Festlegung des Haltemittels ist vorzugsweise vorgesehen, dass die Anschlusszunge mit einem Widerhaken versehen ist, der eine Rückseite der Leiterplatte hintergreift und somit für eine zuverlässige Festlegung der Entstördrossel an der Leiterplatte sorgt.

Die Aufgabe der Erfindung wird gemäß einem zweiten Aspekt durch ein Verfahren zur Herstellung einer Entstördrossel gelöst, wobei die Entstördrossel für eine Oberflächenmontage auf einer Leiterplatte ausgebildet ist und einen Drahtspulenkörper mit endseitig abragenden Anschlussdrähten und ein Haltemittel mit wenigstens einem Halteabschnitt zur Aufnahme eines Anschlussdrahts umfasst und wobei die Schritte: lagerichtiges Positionieren des Drahtspulenkörpers gegenüber dem Haltemittel und formschlüssiges Einpressen wenigstens eines Anschlussdrahts in einen Halteabschnitt vorgesehen sind, wobei die Drahtspule derart gewickelt wird, dass die beiden Anschlussdrähte vor der Aufnahme in das Haltemittel jeweils einen spitzen Winkel mit einer Anschlussebene einnehmen. Mit dieser Vorgehensweise kann die zur Endverarbeitung erforderliche Ausrichtung der Anschlussdrähte gegenüber dem Drahtspulenkörper und dem Haltemittel während des Einpressvorgangs für den Drahtspulenkörper in das Haltemittel gewährleistet werden.

Bei einer vorteilhaften Weiterbildung des Verfahrens ist vorgesehen, dass der Anschlussdraht in eine Ausnehmung im Halteabschnitt formschlüssig eingepresst wird.

Eine vorteilhafte Ausführungsform der Erfindung ist in der Zeichnung dargestellt. Hierbei zeigt:
- Figur 1: eine schematische Darstellung einer Entstördrossel in einer Ansicht von unten, wobei die Entstördrossel eine Drahtspule und ein Haltemittel umfasst,
- Figur 2: eine Seitenansicht der Entstördrossel gemäß der Figur 1,
- Figur 3: eine Vorderansicht der Entstördrossel gemäß der Figur 1,
- Figur 4: eine schematische Darstellung der Drahtspule vor der Montage in das Haltemittel,
- Figur 5: eine Ansicht von unten auf das Haltemittel der in den Figuren 1 bis 3 dargestellten Entstördrossel,
- Figur 6: eine Schnittdarstellung des Haltemittels,
- Figur 7: eine Vorderansicht des Haltemittels,
- Figur 8: eine zweite Ausführungsform eines Haltemittels mit stirnseitigen Anschlägen für den Spulenkern,
- Figur 9: eine Schnittdarstellung des Haltemittels gemäß der Figur 7 und
- Figur 10: eine Vorderansicht einer weiteren Ausführungsform eines Haltemittels, das für eine formschlüssige Aufnahme der Anschlussdrähte ausgebildet ist.

Eine in den Figuren 1 bis 3 dargestellte Entstördrossel 1 ist exemplarisch als SMD-Bauteil zur Oberflächenmontage (SMD - Surface-Mounted Device) auf einer nicht dargestellten gedruckten Schaltung oder Leiterplatte einer elektrischen oder elektronischen Schaltung ausgebildet. Derartige Entstördrosseln 1 werden beispielsweise zur Entstörung von Elektromotoren oder zur Abschirmung von elektrischen Schaltungen gegenüber äußeren Störeinflüssen eingesetzt.

Die Entstördrossel 1 umfasst exemplarisch eine Drahtspule 2 und ein mit der Drahtspule 2 gekoppeltes Haltemittel 3. Dabei ist die Drahtspule 2 exemplarisch mit einem kreisrunden Querschnitt ausgebildet, so dass sich eine im Wesentlichen zylindrische Außenkontur für die Drahtspule 2 ergibt. Die Drahtspule 2 kann gedanklich in einen wendelförmigen Drahtspulenkörper 4 und zwei jeweils endseitig vom Drahtspulenkörper 4 abragende Anschlussdrähte 5 unterteilt werden. Eine Herstellung eines derartigen Drahtspulenkörpers 4 kann beispielsweise durch Wickeln eines vorzugsweise mit einer Isolierschicht, insbesondere einer Lackierung, versehenen Spulendrahts um einen nicht dargestellten, vorzugsweise zylindrischen, Wickelkern, hergestellt werden. Exemplarisch ist hierbei vorgesehen, dass aufeinanderfolgende Windungen des Drahtspulenkörpers 4 in direktem Kontakt zu vorhergehenden und nachfolgenden Windungen angeordnet sind, wodurch sich eine besonders kompakte Bauform für den Drahtspulenkörper 4 ergibt. Die Anschlussdrähte 5 sind jeweils einstückig mit dem Drahtspulenkörper 5 ausgeführt.

Bei einer nicht dargestellten Ausführungsform kann eine Steigung für die einzelnen Windungen des Drahtspulenkörpers größer als der Durchmesser des Spulendrahts gewählt werden, so dass ein Luftspalt zwischen benachbarten Windungen besteht.

Die Windungen des Drahtspulenkörpers 4 bestimmen eine Wicklungsachse 6, die einer Erstreckungsachse des nicht dargestellten Wickelkerns entspricht. Die endseitig am Drahtspulenkörper 4 angeordneten Anschlussdrähte 5 sind für die geplante Verwendung der Entstördrossel 1 als SMD-Bauteil tangential zu den Windungen des Drahtspulenkörpers 4 ausgerichtet und exemplarisch geradlinig ausgeführt. Beispielhaft erstrecken sich die Anschlussdrähte 5 jeweils in einander entgegensetzte Raumrichtungen, sind jedoch quer zur Wicklungsachse 6 ausgerichtet und vorzugsweise in einer gemeinsamen Anschlussebene 7 angeordnet. Die Anschlussebene 7 ist gleichbedeutend mit einer vorzugsweise ebenen Oberfläche einer nicht dargestellten Leiterplatte oder gedruckten Schaltung, auf die die Entstördrossel 1 aufgesetzt werden soll. Um eine vorteilhafte Verarbeitbarkeit und eine zuverlässige Festlegung, insbesondere eine stoffschlüssige Festlegung im Zuge eines Lötverfahrens, für die Entstördrossel 1 auf der Leiterplatte zu gewährleisten, ist es notwendig, dass die Anschlussdrähte 5 plan oder eben bezogen auf die Anschlussebene 7 ausgerichtet sind. Ansonsten wird ein unzureichender Kontakt zwischen den Anschlussdrähten 5 und den nicht dargestellten Kontaktflächen der gedruckten Schaltung ausgebildet, so dass in dem vorgesehenen Lötprozess möglicherweise keine elektrische Verbindung zwischen den Kontaktflächen der Leiterplatte und den Anschlussdrähten zustande kommt oder die Entstördrossel einseitig von der Leiterplatte abgehoben wird, was zu einer Fehlfunktion der Leiterplatte führen würde.

Um die gewünschte Ausrichtung der Anschlussdrähte 5 für die Montage der Entstördrossel 1 auf der nicht dargestellten Leiterplatte zu gewährleisten, ist das Haltemittel 3 vorgesehen, das im Spritzgussverfahren, vorzugsweise aus einem hitzebeständigen Kunststoff, hergestellt ist. Das in den Figuren 1 bis 3 dargestellte Haltemittel 3 umfasst exemplarisch zwei an einander entgegengesetzten Endbereichen vorgesehene Halteabschnitte 8, die einerseits zur Festlegung des Haltemittels 3 an der Drahtspule 2 vorgesehen sind und andererseits für die korrekte Ausrichtung der Anschlussdrähte 5 dienen. Zwischen den Halteabschnitten 8 umfasst das Haltemittel 3 einen plattenförmig ausgebildeten Grundkörper 9, wie dies insbesondere aus der teilweise geschnittenen Darstellung der Figur 2 und der geschnittenen Darstellung der Figur 5 zu entnehmen ist. Exemplarisch erstreckt sich eine längste Kante 10 des Grundkörpers 9 parallel zur Wicklungsachse 6 der Drahtspule 2. Ferner kann vorgesehen werden, dass an seitlichen Endbereichen des Grundkörpers 9 quer zu den größten Oberflächen 10 und 11 ausgerichtete Verstärkungsstege 15 vorgesehen sind, die sich exemplarisch zwischen den Halteabschnitten 8 erstrecken und für eine Erhöhung der Biegefestigkeit des Grundkörpers 9 dienen.

Die Halteabschnitte 8 erstrecken sich längs der Wicklungsachse 6 nur über einen Bruchteil der Länge des Haltemittels 3 und weisen jeweils eine Ausnehmung 16 auf, die in ihrem Querschnitt an einen Querschnitt des Drahtspulenkörpers 4 angepasst ist, um den Drahtspulenkörper 4, vorzugsweise formschlüssig, aufnehmen zu können. Vorzugsweise ist die geometrische Gestaltung für die Halteabschnitte 8 des Haltemittels 3 so getroffen, dass die Drahtspule 2 bei einem Einpressvorgang den jeweiligen Halteabschnitt 8 elastisch deformieren kann, um eine formschlüssige Aufnahme in der Ausnehmung 16 zu bewirken.

Exemplarisch ist die Ausnehmung 16 kreisabschnittsförmig ausgebildet, wobei sich in Kombination mit einer quaderförmigen Außenhüllkurve für das Haltemittel 3 bei einer stirnseitigen Betrachtung gemäß der Figuren 2 und 5 ein im Wesentlichen U-förmiger Querschnitt für die Halteabschnitte 8 ergibt. Dabei weist der Halteabschnitt einen ersten U-Schenkel 17 und einen zweiten U-Schenkel 18 auf, die mit mittels eines Verbindungsstegs 19, der im Wesentlichen durch den Grundkörper 9 gebildet wird, miteinander verbunden sind. An freien Endbereichen der U-Schenkel 17 und 18 sind exemplarisch Einführschrägen 20, 21 ausgebildet, die ein Hineingleiten des Drahtspulenkörpers 4 beim Einpressvorgang in die Halteabschnitte 8 des Haltemittels 3 unterstützen.

Bei der in den Figuren 1 bis 3 dargestellten Ausführungsformen des Haltemittels 3 wird die Festlegung und Ausrichtung der Anschlussdrähte 5 dadurch erreicht, dass die Drahtspule 2 derart gewickelt ist, dass die beiden Anschlussdrähte 5 bezogen auf die Anschlussebene 7 vor der Aufnahme in das Haltemittel 3 jeweils einen spitzen Winkel 27 mit der Anschlussebene 7 einnehmen, wie dies in der Figur 4 dargestellt ist. Dabei ist die sogenannte "Überwicklung" der Drahtspule 2 so gewählt, dass die Anschlussdrähte 5 nach Montage der Drahtspule 2 in das Haltemittel 3 durch die sich dabei einstellenden Kräfteverhältnisse in der gewünschten Weise parallel zueinander und zur Anschlussebene 7 ausgerichtet sind. Ferner ist zu beachten, dass die "Überwicklung" so gewählt wird, dass die Vorspannung im Drahtspulenkörper 4 so gering ist, dass die Drahtspule 2 nicht aus dem Haltemittel 3 wieder herausgedrückt wird. Durch die "Überwicklung" der Drahtspule 2 wird dementsprechend eine zuverlässige Anlage der Anschlussdrähte 5 an Stirnseiten 22, 23 der Halteabschnitte 8 gewährleistet. Vorteilhaft ist es, wenn in den Stirnseiten 22, 23 der Halteabschnitte 8 jeweils Ausnehmungen 24, 25 zur Aufnahme der Anschlussdrähte 5 vorgesehen sind, so dass die Anschlussdrähte 5 in vorteilhafter Weise geführt und festgelegt werden.

Alternativ kann vorgesehen sein, dass die Anschlussdrähte ohne eine Ausnehmung auf einer, insbesondere eben, ausgeführten Stirnseite der Halteabschnitte anliegen oder dass die Anschlussdrähte 5 wie bei der in Figur 10 dargestellten Ausführungsform in einer Ausnehmung 54 eines Haltemittels 53 aufgenommen werden, das für eine formschlüssige Aufnahme der Anschlussdrähte 5 vorgesehen ist, wobei in letzterem Fall auf eine "Überwicklung" zumindest nahezu oder vollständig verzichtet werden kann.

Die Gestaltung des Haltemittels 3 für die Entstördrossel 1 gemäß den Figuren 1 bis 3 geht insbesondere aus den Figuren 5 bis 7 hervor. Bei der dort dargestellten Ausführungsform des Haltemittels 3 ist die Verwendung einer überwickelten Drahtspule 2 vorgesehen. Die Erstreckung der Halteabschnitte 8 längs der Wicklungsachse 6 kann in Abhängigkeit von dem Material des Haltemittels 3 und der Länge der Drahtspule 2 gewählt werden, es muss lediglich sichergestellt werden, dass durch die formschlüssige Aufnahme der Drahtspule 2 im Haltemittel 3 eine größere Haltekraft ausgeübt wird, als durch die Rückverformung der im Haltemittel 3 aufgenommenen Drahtspule 2 eingeleitet wird. Dadurch wird erreicht, dass die Anschlussdrähte 5 in gewünschter Weise plan an den Stirnseiten 22, 23 der Halteabschnitte 8 anliegen und parallel zueinander ausgerichtet sind.

Bei der in den Figuren 8 und 9 dargestellten zweiten Ausführungsform eines Haltemittels 33 werden für funktionsgleiche Komponenten die gleichen Bezugszeichen wie für das Haltemittel 3 verwendet. Im Unterschied zum Haltemittel 3 ist beim Haltemittel 33 jeweils endseitig ein Wandabschnitt zwischen U-Schenkeln 37, 38 des Halteabschnitts 35 vorgesehen. Dieser Wandabschnitt 34 dient als Anschlag für den im Inneren der Drahtspule 2 aufzunehmenden, in der Figur 2 sichtbaren, insbesondere kreiszylindrisch aus einem ferritischen Material hergestellten, Spulenkern 26. Dementsprechend müssen keine zusätzlichen Vorkehrungen getroffen werden, um den Spulenkern 26 in der Drahtspule 2 festzulegen, wodurch eine Vereinfachung für die Montage der Entstördrossel 1 erzielt werden kann.

Eine Variante für die Ausgestaltung des Haltemittels 53, das für eine formschlüssige Aufnahme des jeweiligen Anschlussdrahts 5 ausgebildet ist, geht aus der Figur 10 hervor. Die Ausnehmung 54 ist kreiszylindrisch ausgebildet, wobei eine Mittelachse für die kreiszylindrische Ausnehmung 54 im Halteabschnitt 55 unterhalb der Stirnseite 56 des Halteabschnitts 55 angeordnet ist, so dass der jeweilige Anschlussdraht 5 nur unter elastischer Deformation der Wandung der Ausnehmung 54 in die Ausnehmung 54 eingebracht werden kann, dort aber dann formschlüssig verrastet ist.

## Patentansprüche

1. Entstördrossel für eine Oberflächenmontage auf einer Leiterplatte, mit einer Drahtspule (2), die einen längs einer Wicklungsachse (6) erstreckten wendelförmigen Drahtspulenkörper (4) und jeweils endseitig vom Drahtspulenkörper (4) und quer zur Wicklungsachse (6) abragende Anschlussdrähte (5) aufweist, sowie mit einem mit der Drahtspule (2) gekoppelten Haltemittel (3; 33; 53), das längs des Drahtspulenkörpers (4) erstreckt ist, wobei das Haltemittel (3; 33; 53) einen U-förmig für eine formschlüssige Aufnahme eines Abschnitts des Drahtspulenkörpers (4) ausgebildeten Halteabschnitt (8; 35; 55) zur Festlegung eines Anschlussdrahts (5) umfasst und wobei die Drahtspule (2) derart gewickelt ist, dass die beiden Anschlussdrähte (5) vor der Aufnahme in das Haltemittel (3) jeweils einen spitzen Winkel (27) mit einer Anschlussebene (7) einnehmen.

2. Entstördrossel nach Anspruch 1, **dadurch gekennzeichnet, dass** das Haltemittel (3; 33; 53) an einander entgegengesetzten Endbereichen jeweils einen Halteabschnitt (8; 35; 55) aufweist, wobei jeder der Halteabschnitte (8; 35; 55) zur Festlegung des jeweiligen Anschlussdrahts (5) ausgebildet ist.

3. Entstördrossel nach Anspruch 1 oder 2, **dadurch gekennzeichnet, dass** das Haltemittel (3; 33; 53) an einer Außenoberfläche (11) eine, vorzugsweise eben ausgebildete, Greiffläche aufweist, die zur zeitweiligen Ankopplung eines Greifmittels ausgebildet ist.

4. Entstördrossel nach Anspruch 1, 2 oder 3, **dadurch gekennzeichnet, dass** das Haltemittel (3; 33; 53) einen plattenförmigen Grundkörper (9) umfasst, dessen längste Kante (10) längs der Wicklungsachse (6) erstreckt ist und dass der Halteabschnitt (8; 35) oder die Halteabschnitte (8; 35) quer zur längsten Kante (10) des Grundkörpers (9) abragen.

5. Entstördrossel nach einem der vorhergehenden Ansprüche, **dadurch gekennzeichnet, dass** der Halteabschnitt (55) oder die Halteabschnitte (55) eine Ausnehmung (54) für eine formschlüssige Aufnahme des Anschlussdrahts (5) aufweisen.

6. Entstördrossel nach einem der vorhergehenden Ansprüche, **dadurch gekennzeichnet, dass** ein Spulenkern (26) in einem vom Drahtspulenkörper (4) begrenzten Spulenraum aufgenommen ist und dass das Haltemittel (33) einen Anschlag (34) für eine axiale Festlegung des Spulenkerns (26) längs der Wicklungssachse (6) bildet.

7. Entstördrossel nach Anspruch 3, **dadurch gekennzeichnet, dass** die Anschlussdrähte (5) in einer gemeinsamen, parallel zur Wicklungsachse (6) ausgerichteten Anschlussebene (7) angeordnet sind und dass Ausnehmungen (24, 25; 54) in dem Halteabschnitt (8; 35; 55) oder in den Halteabschnitten (8; 35; 55) an Stirnflächen (22, 23) des Halteabschnitts (8; 35; 55) oder der Halteabschnitte (8; 35; 55) ausgebildet sind, die entgegengesetzt zur Greiffläche (11) ausgerichtet sind.

8. Entstördrossel nach Anspruch 7, **dadurch gekennzeichnet, dass** das Haltemittel eine über die Anschlussebene hinausragende Anschlusszunge aufweist, die für einen Eingriff oder eine formschlüssige Festlegung des Haltemittels in einer Leiterplattenbohrung ausgebildet ist.

9. Verfahren zur Herstellung einer Entstördrossel, die für eine Oberflächenmontage auf einer Leiterplatte ausgebildet ist und die einen Drahtspulenkörper (4) mit endseitig abragenden Anschlussdrähten (5) und ein Haltemittel (3; 33; 53) mit wenigstens einem U-förmig ausgebildeten Halteabschnitt (8; 35; 55) zur Aufnahme eines Anschlussdrahts (5) umfasst, mit den Schritten: lagerichtiges Positionieren des Drahtspulenkörpers (4) gegenüber dem Haltemittel (3; 33; 53), formschlüssiges Einpressen des Drahtspulenkörpers (4) in den Halteabschnitt (8; 35; 55), wobei die Drahtspule (2) derart gewickelt wird, dass die beiden Anschlussdrähte (5) vor der Aufnahme in das Haltemittel (3) jeweils einen spitzen Winkel (27) mit einer Anschlussebene (7) einnehmen.

10. Verfahren nach Anspruch 9, **dadurch gekennzeichnet, dass** der Anschlussdraht (5) in eine Ausnehmung (24, 25; 54) im Halteabschnitt (8; 35; 55) formschlüssig eingepresst wird.

## Claims

1. Suppressor choke for surface mounting on a printed circuit board, having a wire coil (2) which has a helical wire coil body (4) extending along a winding axis (6) and having connecting wires (5) projecting at the respective ends of the wire coil body (4) and projecting transversely to the winding axis (6), and having a holding means (3; 33; 53) coupled to the wire coil (2) and extending along said wire coil body (4), said holding means (3; 33; 53) comprises a holding section (8; 35; 55) which is U-shaped for positively receiving a portion of the wire coil body (4) and which is designed for fixing a connecting wire (5), wherein the wire coil (2) being wound in such a way that the two connecting wires (5) each take up an acute angle (27) with a connecting plane (7) before being received in the holding means (3).

2. Suppressor choke according to claim 1, **characterized in that** the holding means (3; 33; 53) having a respective holding portion (8; 35; 55) at opposite end portions, each of the holding portions (8; 35; 55) being adapted for fixing the respective connecting wire (5).

3. Suppressor choke according to claim 1 or 2, **characterized in that** the holding means (3; 33; 53) has, on an outer surface (11), a preferably planar, gripping surface which is designed for the temporary coupling of a gripping means.

4. Suppressor choke according to claim 1, 2 or 3, **characterized in that** the holding means (3; 33; 53) comprises a plate-shaped base body (9) whose longest edge (10) extends along the winding axis (6) and that the holding portion (8; 35) or the holding portions (8; 35) project transversely to the longest edge (10) of the base body (9).

5. Suppressor choke according to one of the preceding claims, **characterized in that** the holding section (55) or the holding sections (55) having a recess (54) for positively receiving the connecting wire (5).

6. Suppressor choke according to one of the preceding claims, **characterized in that** a coil core (26) is accommodated in a coil space which is bounded by the wire coil body (4) and **in that** the holding means (33) forms a stop (34) for axial fixing of the coil core (26) along the winding axis (6).

7. Suppressor choke according to claim 3, **characterized in that** the connecting wires (5) are arranged in a common connecting plane (7) aligned parallel to the winding axis (6) and **in that** recesses (24, 25; 54) are provided in the holding section (8); 35; 55) or in the holding sections (8; 35; 55) and are formed on end faces (22, 23) of the holding section (8; 35; 55) or of the holding sections (8; 35; 55) which are aligned opposite to the gripping surface (11).

8. Suppressor choke according to claim 7, **characterized in that** at the holding means has a connection tongue which projects beyond the connection plane and is designed for engagement or positive locking of the holding means in a printed circuit board bore.

9. Method for producing a suppressor choke which is designed for surface mounting on a printed circuit board and which comprises a wire coil body (4) with connecting wires (5) projecting at the ends and a holding means (3; 33; 53) with at least one U-shaped holding section (8; 35; 55) for receiving a connecting wire (5), comprising the steps: positioning the wire coil body (4) in the correct position with respect to the holding means (3; 33; 53), positively pressing the wire coil body (4) into the holding portion (8; 35; 55), the wire coil (2) being wound in such a way that the two connecting wires (5) each assume an acute angle (27) with a connecting plane (7) before being received into the holding means (3).

10. Method according to claim 9, **characterized in that** the connecting wire (5) is pressed into a recess (24, 25; 54) in the holding section (8; 35; 55) in a positive-locking manner.

## Revendications

1. Bobine d'arrêt destinée à être montée en surface sur une carte de circuit imprimé, avec une bobine de fil (2) qui présente un corps de bobine de fil hélicoïdal (4) s'étendant le long d'un axe d'enroulement (6) et des fils de connexion (5) faisant saillie respectivement côté extrémité du corps de bobine de fil (4) et transversalement à l'axe d'enroulement (6), ainsi qu'avec un moyen de maintien (3 ; 33 ; 53), couplé à la bobine de fil (2), qui s'étend le long du corps de bobine de fil (4), dans laquelle le moyen de maintien (3 ; 33 ; 53) comprend une section de maintien (8 ; 35 ; 55) conçue en forme de U pour une réception par clabotage d'une section du corps de bobine de fil (4) pour la fixation d'un fil de connexion (5) et dans laquelle la bobine de fil (2) est enroulée de telle sorte que les deux fils de connexion (5) adoptent respectivement un angle aigu (27) avec un plan de connexion (7) avant la réception dans le moyen de maintien (3).

2. Bobine d'arrêt selon la revendication 1, **caractérisée en ce que** le moyen de maintien (3 ; 33 ; 53) présente respectivement une section de maintien (8 ; 35 ; 55) au niveau de zones d'extrémité opposées l'une à l'autre, dans laquelle chacune des sections de maintien (8 ; 35 ; 55) est conçue pour la fixation du fil de connexion (5) respectif.

3. Bobine d'arrêt selon la revendication 1 ou 2, **caractérisée en ce que** le moyen de maintien (3 ; 33 ; 53) présente, au niveau d'une surface extérieure (11), une surface de préhension formée de préférence plane, qui est conçue pour le couplage temporaire d'un moyen de préhension.

4. Bobine d'arrêt selon la revendication 1, 2 ou 3, **caractérisée en ce que** le moyen de maintien (3 ; 33 ; 53) comprend un corps de base (9) en forme de plaque dont le bord le plus long (10) s'étend le long de l'axe d'enroulement (6) et que la section de maintien (8 ; 35) ou les sections de maintien (8 ; 35) font saillie transversalement au bord le plus long (10) du corps de base (9).

5. Bobine d'arrêt selon l'une des revendications précédentes, **caractérisée en ce que** la section de maintien (55) ou les sections de maintien (55) présentent un évidement (54) pour une réception par clabotage du fil de connexion (5).

6. Bobine d'arrêt selon l'une des revendications précédentes, **caractérisée en ce qu'**un noyau de bobine (26) est reçu dans une chambre de bobine délimitée par le corps de bobine de fil (4) et que le moyen de maintien (33) forme une butée (34) pour une fixation axiale du noyau de bobine (26) le long de l'axe d'enroulement (6).

7. Bobine d'arrêt selon la revendication 3, **caractérisée en ce que** les fils de connexion (5) sont disposés dans un plan de connexion (7) commun orienté parallèlement à l'axe d'enroulement (6) et que des évidements (24, 25 ; 54) sont formés dans la section de maintien (8 ; 35 ; 55) ou dans les sections de maintien (8 ; 35 ; 55) au niveau de surfaces frontales (22, 23) de la section de maintien (8 ; 35 ; 55) ou des sections de maintien (8 ; 35 ; 55) qui sont orientés de manière opposée à la surface de préhension (11).

8. Bobine d'arrêt selon la revendication 7, **caractérisée en ce que** le moyen de maintien présente une languette de connexion dépassant du plan de connexion, qui est conçue pour une mise en prise ou une fixation par clabotage du moyen de maintien dans un trou de la carte de circuit imprimé.

9. Procédé de fabrication d'une bobine d'arrêt qui est conçue pour un montage en surface sur une carte de circuit imprimé et qui comprend un corps de bobine de fil (4) avec des fils de connexion (5) faisant saillie côté extrémité et un moyen de maintien (3 ; 33 ; 53) avec au moins une section de maintien (8 ; 35 ; 55) conçue en forme de U pour la réception d'un fil de connexion (5), avec les étapes suivantes : positionnement correct du corps de bobine de fil (4) par rapport au moyen de maintien (3 ; 33 ; 53), emmanchement par clabotage du corps de bobine de fil (4) dans la section de maintien (8 ; 35 ; 55), dans lequel la bobine de fil (2) est enroulée de telle sorte que les deux fils de connexion (5) adoptent respectivement un angle aigu (27) avec un plan de connexion (7) avant la réception dans le moyen de maintien (3).

10. Procédé selon la revendication 9, **caractérisé en ce que** le fil de connexion (5) est emmanché par clabotage dans un évidement (24, 25 ; 54) dans la section de maintien (8 ; 35 ; 55).
